# FASCICULE DE BREVET EUROPEEN

(11) **EP 1 653 047 B1**
(45) Date de publication et mention de la délivrance du brevet: **29.04.2015**
(21) Numéro de dépôt: 05292209.3
(22) Date de dépôt: 20.10.2005
(51) Int. Cl.: F01D 5/18, F01D 5/08

(54) **Aube de rotor d'une turbine à gaz**
Gasturbinenrotorschaufel
Gas turbine rotor blade

(30) Priorité: 27.10.2004 FR 0411436
(43) Date de publication de la demande: 03.05.2006
(73) Titulaire: SNECMA, 75015 Paris (FR)
(72) Inventeur: Boury, Jacques, 77720 Saint Ouen en Brie (FR); Judet, Maurice, 77190 Dammarie les Lys (FR)
(74) Mandataire: Ramey, Daniel

(56) Documents cités:
- EP-A- 0 945 594
- EP-A- 1 512 835
- EP-A2- 1 052 375
- EP-A2- 1 122 405
- EP-A2- 1 574 670
- WO-A-96/13653
- FR-A1- 2 457 967
- JP-A- S5 979 006
- US-A- 5 639 216
- US-A- 6 071 075
- US-A- 6 120 249

## Description

La présente invention concerne une aube de rotor d'une turbine à gaz, en particulier d'une turbine haute-pression de turboréacteur.

Les documents FR-A1-2 457 967, US-A-6,120,249, EP 1512 835 A2 (état de la technique en vertu de l'art 54(3) et (4) CBE 1973) et EP-A2-1 122 405 décrivent des aubes de rotor de turbine à gaz.

De façon connue, une aube de rotor d'une turbine à gaz comprend une pale formée avec un extrados ou surface extérieure convexe et avec un intrados ou surface intérieure concave, reliés à leurs extrémités amont par un bord d'attaque et à leurs extrémités aval par un bord de fuite des gaz. La pale est raccordée par une plateforme à un pied d'aube du type en queue d'aronde, en sapin ou analogue, destiné à être inséré dans une cavité correspondante d'un disque de rotor de la turbine à gaz. Au moins un voile de renfort appelé « raidisseur » est formé à l'extrémité aval de la plateforme du côté opposé à la pale et s'étend transversalement en étant raccordé au pied d'aube.

L'aube comprend également des moyens de refroidissement par circulation d'un fluide tel que l'air dans des conduits formés de fonderie à l'intérieur de la pale et du pied d'aube. L'air de refroidissement sort notamment par des fentes d'évacuation qui débouchent vers l'aval le long du bord de fuite et qui sont orientées de façon sensiblement perpendiculaire à l'axe longitudinal de l'aube et parallèle à la plateforme.

La zone de raccordement du bord de fuite à la plateforme se trouve entre une fente d'évacuation d'air de refroidissement et le raidisseur, dont la partie radialement interne est refroidie par contact avec l'air de refroidissement. Cette zone de raccordement, en contact avec les gaz chauds passant dans la turbine, est soumise à des contraintes thermiques intenses qui provoquent la formation de criques susceptibles de détruire l'aube et aussi la turbine.

On a déjà proposé de refroidir cette zone de raccordement par un écoulement d'air sortant par des orifices formés dans la plateforme et débouchant sur l'extrados mais cette solution n'est pas mécaniquement satisfaisante.

L'invention a notamment pour but d'apporter une solution simple, économique et efficace à ce problème.

Elle a pour objet une aube du type précité dans laquelle on refroidit la zone de raccordement entre le bord de fuite et la plateforme par limitation du gradient thermique entre cette zone de raccordement et le raidisseur.

Elle propose à cet effet une aube de rotor d'une turbine à gaz selon la revendication 1.

La cavité de refroidissement formée dans le raidisseur sensiblement au droit du bord de fuite permet de refroidir la matière située entre cette cavité et le raccordement du bord de fuite à la plateforme. Cela se traduit par une réduction sensible du gradient thermique entre ce raccordement et le raidisseur et par une réduction concomitante des risques de formation de criques au raccordement du bord de fuite à la plateforme.

Le ou les orifices de sortie de la cavité sont avantageusement sensiblement parallèles au bord de fuite. Ils permettent une sortie du fluide de refroidissement circulant dans la cavité du raidisseur sans perturber l'écoulement des gaz quittant l'aube.

La cavité du raidisseur est réalisable de fonderie avec les conduits de circulation du fluide de refroidissement et les orifices de sortie de la cavité sont également obtenus de fonderie quand ils ont un diamètre supérieur ou égal à environ 0,6 millimètre, ou sont réalisés par perçage laser ou par électroérosion quand ils ont un diamètre plus faible.

Pour faciliter la formation de cette cavité par fonderie, on peut donner au raidisseur une épaisseur légèrement supérieure à celle normalement prévue, l'augmentation de masse due à cette augmentation d'épaisseur étant compensée par la formation de la cavité.

L'invention propose également une turbine de turboréacteur, caractérisée en ce qu'elle comprend une pluralité d'aubes du type précité dont les raidisseurs sont formés avec des cavités de refroidissement sensiblement au droit des bords de fuite des aubes.

L'invention concerne encore un turboréacteur, caractérisé en ce qu'il comprend une turbine telle que décrite ci-dessus.

D'autres avantages et caractéristiques de l'invention apparaîtront à la lecture de la description suivante faite à titre d'exemple non limitatif et en référence aux dessins annexés dans lesquels :
- la figure 1 est une vue schématique en perspective d'une aube de turbine selon l'invention, vue du côté amont ;
- la figure 2 est une vue schématique en perspective de l'aube de turbine de la figure 1, vue du côté aval.

En figures 1 et 2 est représentée une aube 10 d'un étage haute-pression d'une turbine à gaz, en particulier d'un turboréacteur. Cette aube 10 comprend une pale formée avec un extrados 12 ou surface extérieure convexe et avec un intrados 14 ou surface intérieure concave qui sont reliés à leurs extrémités amont par un bord d'attaque 16 et à leurs extrémités aval par un bord 18 de fuite des gaz qui s'écoulent dans la turbine.

La pale est reliée par une plateforme transversale 20 sensiblement rectangulaire à un pied d'aube 22 au moyen duquel l'aube 10 est montée sur un disque (non représenté) du rotor de la turbine à gaz, par emmanchement de ce pied 22 dans une cavité de forme correspondante de la périphérie du disque de rotor. Grâce à cet emmanchement mâle / femelle, qui est du type en sapin dans l'exemple représenté, l'aube 10 est retenue radialement sur le disque de rotor. D'autres moyens sont prévus pour bloquer axialement le pied 22 de l'aube 10 dans la cavité du disque. Chaque disque de rotor comprend une pluralité d'aubes 10 réparties régulièrement sur sa périphérie externe.

La plateforme 20 est également reliée au pied d'aube 22 par des voiles de renfort appelés raidisseurs 24, 26 qui s'étendent du côté opposé à la pale aux extrémités amont et aval de la plateforme 20, respectivement, de façon sensiblement perpendiculaire à la plateforme 20 et transversalement ou en direction circonférentielle par rapport à l'axe de rotation lorsque l'aube 10 est montée sur un disque de rotor.

Le raidisseur aval 26 s'étend sous la jonction entre le bord de fuite 18 et la plateforme 20 et est relié au pied d'aube 22. Son bord latéral 28 sensiblement perpendiculaire à la plateforme 10 relie son bord radialement interne 30 à un bord latéral de la plateforme 20 au niveau de la jonction entre le bord de fuite 18 et la plateforme 20.

Les raidisseurs amont et aval 24, 26 rigidifient la plateforme 20 et l'empêchent de fléchir vers l'extérieur autour d'un axe parallèle à l'axe de rotation, et délimitent entre eux un logement d'une chemise d'étanchéité (non représentée) qui est agencée sous la plateforme 20 et qui s'étend entre cette aube 10 et une aube adjacente du disque de rotor.

Ces chemises d'étanchéité empêchent le passage de gaz ou d'air depuis la partie interne de la turbine radialement vers l'extérieur entre les plates-formes 20 des aubes adjacentes, et inversement empêchent le passage de gaz ou d'air depuis l'extérieur vers la partie interne de la turbine entre les plates-formes 20 des aubes adjacentes.

L'air de la partie interne s'engage dans des orifices 32 de la face d'extrémité du pied d'aube 22 et circule dans des conduits d'alimentation 34 formés dans le pied d'aube 22 et se prolongeant dans la pale de l'aube 10, comme indiqué par des lignes en pointillés en figure 2, ces conduits étant sensiblement parallèles à l'axe longitudinal 44 de l'aube 10 et servant au refroidissement de celle-ci. La circulation de l'air dans les conduits d'alimentation est schématiquement représentée par des flèches en pointillés.

Le canal 34 situé à proximité du bord de fuite 18 de l'aube 10 alimente des fentes 46 d'évacuation d'air, représentées en figure 1 et délimitées en figure 2 par des lignes en pointillés, formées sur une partie de l'intrados 14 proche du bord de fuite 18 et orientées de façon sensiblement perpendiculaire à l'axe longitudinal 44 de l'aube 10 et parallèle à la plateforme 20.

En fonctionnement, l'air de refroidissement sortant par les fentes 46 du bord de fuite 18 ne peut refroidir le raccordement 48 entre le bord de fuite 18 et la plateforme 20, qui est en contact avec les gaz chauds et est soumis à des contraintes thermiques importantes. L'invention prévoit de réduire ces contraintes par réduction du gradient thermique vertical entre le raidisseur aval 26 et le raccordement 48 du bord de fuite 18 à la plateforme 20. Pour cela, une cavité 50 est formée dans le raidisseur 26, sensiblement au droit du bord de fuite 18, et communique avec un conduit 34 d'alimentation en air de refroidissement et avec des moyens de sortie de l'air de refroidissement.

Dans l'exemple de réalisation des figures 1 et 2, la cavité 50 a une forme sensiblement parallélépipédique avec un bord interne 52 à proximité du bord interne 30 du raidisseur 26 et sensiblement parallèle à celui-ci, un bord latéral 54 à proximité du bord latéral 28 du raidisseur 26 et sensiblement parallèle à celui-ci, et un bord externe 56 sensiblement adjacent à la plateforme 20. La cavité 50 est reliée directement au conduit 34 d'alimentation des fentes d'évacuation 46 en air de refroidissement.

La cavité 50 est reliée à l'extérieur par un ou plusieurs orifices 58 débouchant vers l'aval sous la plateforme, qui permettent d'assurer une circulation continue d'air à l'intérieur de la cavité 50 et de refroidir la matière située entre cette cavité 50 et le raccordement 48 du bord de fuite 18 à la plateforme 20. La circulation de l'air dans la cavité 50 et sa sortie par les orifices 58 réalise un transfert et une évacuation de chaleur à partir de la matière entre la cavité 50 et le raccordement 48 du bord de fuite 18, et refroidit ce raccordement 48 par conduction.

Ces orifices 58 peuvent être de formes et de dimensions quelconques. Ils peuvent être formés sur la face aval du raidisseur 26.

Typiquement, pour une aube de turbine haute-pression d'environ 50 millimètres de hauteur, la cavité 50 a une longueur de 5 à 6 millimètres environ en dimension transversale ou circonférentielle, une hauteur de 3 millimètres environ le long de l'axe 44 de l'aube, et une épaisseur de 1 millimètre ou moins, par exemple de 0,8 millimètre environ, le long de l'axe de rotation.

Cette cavité 50 est réalisée avantageusement de fonderie. Afin de ne pas fragiliser le raidisseur aval 26 de l'aube 10, l'épaisseur de celui-ci peut être augmentée, l'augmentation de masse due à cette augmentation d'épaisseur étant compensée par la formation de la cavité 50.

Les orifices 58 sont réalisés de fonderie, par perçage laser ou par électroérosion, les techniques de perçage laser et de l'électroérosion étant substituées à la fonderie pour la réalisation d'orifices de diamètre inférieur à 0,6 millimètre environ.

## Revendications

1. Aube de rotor (10) d'une turbine à gaz, en particulier de turboréacteur, comprenant une pale, une plateforme (20) raccordant la pale à un pied d'aube (22) et au moins un raidisseur (26) formé par un voile plan s'étendant depuis la plateforme (20) du côté opposé à la pale et passant sous un bord de fuite (18) de la pale, et des conduits (34) de circulation d'un fluide de refroidissement formés dans la pale et dans le pied d'aube (22), **caractérisée en ce qu'**elle comprend également des moyens de refroidissement formés dans une partie du raidisseur (26) adjacente à la plateforme (20) et située sensiblement dans l'alignement du bord de fuite (18) de la pale, ces moyens de refroidissement comprenant une cavité (50) formée dans le raidisseur (26) et reliée directement à un conduit d'alimentation (34) formé dans le pied d'aube (22) et à au moins un orifice (58) de sortie de fluide de refroidissement débouchant vers l'aval sous la plateforme (22).

2. Aube selon la revendication 1, **caractérisée en ce que** le ou les orifices de sortie (58) de la cavité (50) sont orientés sensiblement parallèlement au bord de fuite (18) de la pale de façon à ce que le fluide de refroidissement sortant de la cavité ne perturbe pas l'écoulement des gaz quittant l'aube.

3. Aube selon la revendication 1 ou 2, **caractérisée en ce que**, dans le cas d'une aube (10) d'étage haute-pression, la cavité (50) du raidisseur (26) a des dimensions de quelques millimètres le long de l'axe (44) de l'aube et dans une direction perpendiculaire à cet axe et à l'axe de rotation de la turbine, et de l'ordre d'un millimètre ou moins dans une direction perpendiculaire aux deux axes précités.

4. Aube selon l'une des revendications 1 à 3, **caractérisée en ce que** la cavité (50) du raidisseur (26) est réalisée de fonderie.

5. Aube selon l'une des revendications 1 à 4, **caractérisée en ce que** le ou les orifices de sortie (58) de la cavité (50) sont réalisés de fonderie ou par perçage laser ou par électroérosion.

6. Turbine de turboréacteur, **caractérisée en ce qu'**elle comprend une pluralité d'aubes (10) selon l'une des revendications précédentes.

7. Turboréacteur, **caractérisé en ce qu'**il comprend une turbine selon la revendication 6.

## Patentansprüche

1. Rotorschaufel (10) einer Gasturbine, insbesondere für Turbostrahltriebwerke, enthaltend ein Schaufelblatt, eine Plattform (20), welche das Schaufelblatt mit einem Schaufelfuß (22) verbindet, und zumindest eine Aussteifung (26), die von einer flachen Schale gebildet wird, welche sich von der Plattform (20) ausgehend auf der dem Schaufelblatt entgegengesetzten Seite erstreckt und unter eine Hinterkante (19) des Schaufelblatts tritt, sowie Leitungen (34) zur Zirkulation eines Kühlmediums, die in dem Schaufelblatt und in dem Schaufelfuß (22) ausgebildet sind, **dadurch gekennzeichnet, dass** sie auch Kühleinrichtungen aufweist, die in einem Teil der Aussteifung (26) ausgebildet sind, der an die Plattform (20) angrenzt und im Wesentlichen in Flucht mit der Hinterkante (18) des Schaufelblatts liegt, wobei diese Kühleinrichtungen einen Hohlraum (50) aufweisen, der in der Aussteifung (26) ausgebildet ist und direkt mit einer Versorgungsleitung (34), die in dem Schaufelfuß (22) ausgebildet ist, und mit zumindest einer Austrittsöffnung (58) für Kühlmedium verbunden ist, die in Richtung stromabwärts unter der Plattform (22) ausmündet.

2. Schaufel nach Anspruch 1, **dadurch gekennzeichnet, dass** die Austrittsöffnung bzw. Austrittsöffnungen (58) des Hohlraums (50) im Wesentlichen parallel zur Hinterkante (18) des Schaufelblatts ausgerichtet sind, so dass das aus dem Hohlraum austretende Kühlmedium nicht das Abströmen von die Schaufel verlassenden Gasen beeinträchtigt.

3. Schaufel nach Anspruch 1 oder 2, **dadurch gekennzeichnet**, das im Falle einer Schaufel (10) einer Hochdruckstufe der Hohlraum (50) der Aussteifung (26) Abmessungen von einigen Millimetern entlang der Achse (44) der Schaufel und in einer Richtung senkrecht zu dieser Achse und zur Rotationsachse der Turbine und in der Größenordnung von einem Millimeter oder weniger in einer Richtung senkrecht zu den beiden vorgenannten Achsen aufweist.

4. Schaufel nach einem der Ansprüche 1 bis 3, **dadurch gekennzeichnet, dass** der Hohlraum (50) der Aussteifung (26) durch Gießen ausgebildet ist.

5. Schaufel nach einem der Ansprüche 1 bis 4, **dadurch gekennzeichnet, dass** die Austrittsöffnungen (58) des Hohlraums (50) durch Gießen oder Laserbohren oder Funkenerodieren ausgebildet sind.

6. Turbine für Turbostrahltriebwerke, **dadurch gekennzeichnet, dass** sie eine Mehrzahl von Schaufeln (10) nach einem der vorangehenden Ansprüche aufweist.

7. Turbostrahltriebwerk, **dadurch gekennzeichnet, dass** es eine Turbine nach Anspruch 6 aufweist.

## Claims

1. A rotor blade (10) for a gas turbine, in particular a turbojet, the blade comprising an airfoil, a platform (20) connecting the airfoil to a blade root (22), and at least one stiffener (26) formed by a plane web extending from the platform (20) from its side opposite from the airfoil and passing under a trailing edge (18) of the airfoil, together with cooling fluid flow ducts (34) formed in the blade and in the blade root (22), wherein the blade also comprises cooling means formed in a portion of the stiffener (26) that is adjacent to the platform (20) and that is situated substantially in alignment with the trailing edge (18) of the blade, said cooling means comprising a cavity (50) formed in the stiffener (26) and directly connected to a feed duct (34) formed in the blade root (22) and to at least one cooling fluid outlet orifice (58) opening out downstream under the platform (22).

2. A blade according to claim, wherein the or each outlet orifice (58) from the cavity (50) is/are oriented substantially parallel to the trailing edge (18) of the blade, such as the cooling fluid flow exiting the cavity does not interfere with the flow of the gas leaving the blade.

3. A blade according to claim 1 or 2, wherein, when the blade (10) is a blade for a high-pressure stage, the cavity (50) of the stiffener (26) presents dimensions of a few millimeters along the axis (44) of the blade and in a direction perpendicular to said axis and to the axis of rotation of the turbine, and of about 1 mm or less in a direction that is perpendicular to the two above-specified directions.

4. A blade according to one of claims 1 to 3, wherein the cavity (50) of the stiffener (26) is made during casting.

5. A blade according to one of claims 1 to 4, wherein the or each outlet orifice (58) from the cavity (50) is/are made during casting or by laser drilling or by electroerosion.

6. A turbojet turbine, including a plurality of blades according to one of the preceding claims.

7. A turbojet, wherein it includes a turbine according to claim 6.
